# FASCICULE DE BREVET EUROPEEN

(11) **EP 0 192 537 B1**
(45) Date de publication et mention de la délivrance du brevet: **15.06.1988**
(21) Numéro de dépôt: 86400225.8
(22) Date de dépôt: 03.02.1986
(51) Int. Cl.: B65D 5/56, B65D 5/00, B65D 5/62

(54) **Conditionnement étanche à l'humidité et aux gaz, et obturable par un film de matière thermoplastique**
Durch eine thermoplastische Folie verschliessbare feuchtigkeitsfeste und gasdichte Verpackung
Moisture- and gas-proof package sealed by a thermoplastic film

(30) Priorité: 04.02.1985 FR 8501492
(43) Date de publication de la demande: 27.08.1986
(73) Titulaire: SOCIETE CONTINENTALE DU CARTON ONDULE SOCAR Société Anonyme dite:, 94160 Saint-Mandé (FR)
(72) Inventeur: Dropsy, Philippe, F-33400 Talence (FR)
(74) Mandataire: Jolly, Jean-Pierre

(56) Documents cités:
- EP-A- 0 072 742
- FR-A- 1 515 445
- FR-A- 2 424 722
- FR-A- 2 562 870
- GB-A- 2 057 398
- GB-A- 2 110 186
- GB-A- 2 137 168
- US-A- 3 866 816

## Description

La présente invention s'applique plus particulièrement aux conditionnements en matière semi-rigide, par exemple en carton ondulé, pourvus à leur partie supérieure d'au moins deux entablements horizontaux constituant des surfaces d'appui pour un autre conditionnement, lorsque plusieurs de ces derniers sont gerbés.

Par le brevet GB-A-2057398, on connaît un emballage de ce type qui comprend un fond sur lequel sont articulées, par des lignes de pliage, deux parois latérales transversales et deux parois latérales longitudinales qui se prolongent à leurs extrémités par des ailes qui viennent doubler les parois transversales, renforçant ainsi la résistance au gerbage de l'emballage, deux entablements horizontaux articulés par des lignes de pliage le long des bords supérieurs des parois longitudinales, s'étendant parallèlement audit fond vers l'intérieur du plateau.

Il est évident que lorsqu'un tel emballage est réalisé en carton ondulé, il ne peut être utilisé pour conditionner des denrées humides ou ayant une forte exsudation, par exemple le poisson frais, les produits carnés, les légumes et les fruits frais.

Les brevets français n° 1 515445, US-A-3866816 et EP-A-0 072 742 décrivent chacun un moyen permettant d'imperméabiliser intérieurement un emballage en carton en forme de barquette, mais non pourvu d'entablements s'étendant vers l'intérieur, ce moyen consistant en un film protecteur de matière thermoplastique qui s'étend sans discontinuité sur les faces internes de l'emballage et que l'on fait adhérer à celles-ci par application de chaleur ou au moyen d'un liant thermoplastique. Pour fabriquer un tel conditionnement, on place le flan de carton de départ dans un moule avec ses parois latérales dressées, et l'on introduit le film de matière thermoplastique à l'état chauffé, par aspiration ou par soufflage à l'intérieur du flan du carton monté, puis on fait adhérer le film sur le flan.

La présente invention vise à réaliser une protection de ce type pour un conditionnement pourvu d'entablements. Le conditionnement se caractérise en ce qu'il comprend un revêtement constitué par un film de matière thermoplastique qui est appliqué par thermoformage contre les faces internes du fond et des parois latérales et qui, sans discontinuité, s'étend contre la face inférieure des entablements et se rabat pour venir s'appliquer contre la face supérieure de ces derniers.

On notera qu'une telle caractéristique ne peut se déduire de façon évidente de l'état de la technique signalé ci-dessus. Jusqu'à présent en effet, on n'a imperméabilisé par thermoformage que des conditionnements qui ne présentent aucune restriction de la section au-dessus du fond. C'est le cas par exemple du conditionnement du brevet FR-A-1 515445 qui comporte des parois latérales qui convergent légèrement vers le fond depuis le bord supérieur. Il en est de même pour le conditionnement selon le brevet EP-A-0 072 742 qui est pourvu d'entablements s'étendant vers l'extérieur. Dans ces deux cas, le film thermoplastique vient s'appliquer normalement sur les parois internes du conditionnement et sur la face supérieure de l'entablement.

Dans l'application particulière de l'invention, les entablements constituent une restriction de la section de l'emballage.

Tout film thermoplastique peut être utilisé dans le cadre de l'invention. On notera toutefois que si le film est semi-rigide, par exemple du type polystyrène, il n'est pas nécessaire de le faire adhérer aux parois en carton, car le revêtement s'auto-verrouille à l'intérieur de l'emballage en carton. En effet, si l'on tente d'extraire l'ensemble du revêtement hors de l'emballage, en tirant par exemple sur les rebords.du revêtement qui recouvrent la face supérieure des entablements, ces derniers s'opposent à ce retrait par le fait que le revêtement a une section intérieure supérieure à celle de l'ouverture définie entre les entablements.

Par contre, si le film thermoplastique est souple et facilement déformable, on doit le faire adhérer aux parois de l'emballage en carton. A cet effet, on peut soit utiliser un film plastique dont l'une des faces comporte un agent adhésif, qui se réactive lorsque l'on réchauffe le film pour permettre son thermoformage, soit imprimer sur la surface interne du carton des zones d'enduit adhésif qui se réactivent au moment du thermoformage.

On peut également renforcer la solidarisation entre le revêtement et l'emballage en carton en perçant sur les entablements des fenêtres à travers lesquelles les portions de film situées sur les deux faces des entablements se soudent entre elles lors du thermoformage.

La matière thermoplastique du film devra être de qualité alimentaire afin qu'elle n'altère pas le goût des aliments qui y sont conditionnés. L'épaisseur du film pourra être comprise entre 100 et 500 wm.

Selon une autre caractéristique de l'invention, les bandes de film qui recouvrent les faces externes des entablements ainsi que les épaisseurs des autres parois de l'emballage débordent vers l'extérieur de ce dernier en formant un rebord périphérique sur lequel peut être thermoscellé un opercule en matière thermoplastique destiné à garantir la parfaite étanchéité du conditionnement vis-à-vis du milieu ambiant.

Dans un autre mode de réalisation de l'invention, l'emballage en carton est également protégé par un revêtement externe en matière thermoplastique ayant la forme d'une coque qui s'applique contre les faces externes du fond et des parois latérales de l'emballage et qui se termine à son bord supérieur par un rebord périphérique parallèle au fond et faisant saillie latéralement vers l'extérieur, la portion périphérique de revêtement interne qui recouvre les faces externes des entablements et les bords supérieurs des autres parois de l'emballage débordant également à l'extérieur de ce dernier en formant un rebord périphérique saillant, lesdits rebords de la coque externe et du revêtement interne étant thermoscellés entre eux.

En raison de sa double protection externe et interne, l'emballage est imperméable aussi bien vis-à-vis des denrées qu'il contient que des agents extérieurs. Une forme de réalisation de l'invention sera à présent décrite, à titre d'exemple non limitatif, en regard du dessin annexé dans lequel :
La figure 1 est une vue en perspective d'un premier exemple de conditionnement imperméabilisé intérieurement par un film en matière thermoplastique ;
La figure 2 est une vue partielle en coupe suivant la ligne II-II de la figure 1, et montrant que le revêtement adhère aux parois de l'emballage ;
La figure 3 est une vue partielle en coupe d'une variante de réalisation dans laquelle le film thermoplastique n'adhère pas aux parois de l'emballage ;
La figure 4 représente une vue partielle en coupe d'une autre variante de réalisation du conditionnement de la figure 1 ;
La figure 5 est une vue en perspective d'un autre type de conditionnement qui est imperméabilisé intérieurement et extérieurement.

Le conditionnement représenté aux figures 1 et 2 est constitué par un plateau parallélépipédique 10 en carton ondulé d'un type connu en soi. Il comprend un fond 12, des parois longitudinales 14 et des parois transversales 16 articulées sur le fond par des lignes de pliage et dressées par rapport à ce fond. Les cannelures du carton ondulé sont orientées de manière que, lorsque les parois sont dressées, les cannelures 18 des parois longitudinales soient verticales.

Aux extrémités des parois transversales 16 sont articulés, par des lignes de pliage, des pans 20 qui se placent dans les encoignures du plateau. Ces pans se prolongent eux-mêmes par des ailes latérales 22 qui sont appliquées et collées contre la face interne des parois longitudinales 14.

Le long du bord supérieur des parois transversales du plateau, sont articulés des entablements 24 qui sont rabattus vers l'intérieur pour occuper une position parallèle au fond 12. Ces entablements sont maintenus dans cette position au moyen de pattes 26 articulées à leurs extrémités et qui sont collées ou agrafées sur les faces externes des parois longitudinales.

Conformément à l'invention, le plateau est imperméabilisé intérieurement au moyen d'un revêtement 28 en film thermoplastique. Pour cela, le plateau, préalablement mis en volume, est placé à l'intérieur d'un moule, puis le film est chauffé à sa température de ramollissement et introduit dans le plateau, par exemple par aspiration ou par soufflage, de manière qu'il vienne s'appliquer sans discontinuité sur le fond 10, les parois latérales 14, 16, 20, ainsi que sur la face inférieure des entablements 24, puis se rabat pour s'appliquer sur la face supérieure de ces derniers.

Le flan de départ du revêtement est de préférence surdimensionné afin que la bande périphérique de film 30 qui recouvre la face supérieure des entablements 24 et les bords supérieurs des parois longitudinales 14, déborde extérieurement au-delà de ces derniers. Sur cette bande périphérique, est thermoscellé un opercule 32 en matière thermoplastique, qui assure l'étanchéité du plateau.

Si le revêtement intérieur 28 est en film thermoplastique souple facilement déformable, il est nécessaire de le faire adhérer au carton du plateau afin qu'il ne puisse être retiré de ce dernier. Pour cela, comme le montre la figure 2, on peut imprimer sur la surface intérieure du carton des lignes, des points ou un brouillard 34 d'enduit adhésif qui seront activés par la température du film, au moment du thermoformage. On peut également utiliser un film dont une des faces comporte un agent adhésif 34, qui se réactive lors du réchauffage du film.

Par contre, si le revêtement 28 est semi-rigide (figure 3), il n'est pas obligatoire de le faire adhérer au carton, étant donné qu'il s'auto-verrouille à l'intérieur du plateau. En effet, si l'on tente de séparer le revêtement du plateau en tirant sur la bande périphérique 30, les portions de revêtement qui son encastrées sous les entablements sont retenues par ces derniers. Elles peuvent difficilement être forcées à travers l'ouverture définie entre les entablements, en raison de leur rigidité relative. Il va de soi malgré tout que l'on peut renforcer le verrouillage au moyen de plusieurs lignes d'adhésif imprimées par exemple sur le fond 12 du plateau.

Comme le montre la figure 4, la solidarisation du revêtement 28 au plateau peut encore être renforcée en formant sur les entablements 24 des fenêtres ou des découpes 36. Lors du thermoformage, les surfaces du film qui sont en regard à travers les fenêtres et qui sont situées sur les deux faces des entablements, se soudent entre elles.

Dans la variante de réalisation de la figure 5, l'emballage en carton est protégé non seulement intérieurement par le revêtement 28 déjà décrit, mais également à l'extérieur par un revêtement en forme de coque 38 en matière thermoplastique qui s'applique sur les faces externes du fond 12 et des parois latérales. La coque se termine à son bord supérieur par un rebord périphérique 40 qui s'étend latéralement vers l'extérieur parallèlement au fond. Ce rebord est thermoscellé au rebord 30 du revêtement interne que l'on fait déborder légèrement à cet effet en 30' à l'extérieur des parois de l'emballage.

Ce conditionnement est réalisé de façon simple à l'aide de moyens simples en usage dans la technique du thermoformage. Après après formé la coque extérieure, on y introduit la découpe de carton en dressant simultanément ses parois. On thermoforme ensuite le revêtement 28 à l'intérieur de la barquette en carton ainsi mise en volume et l'on thermoscelle la coque et le revêtement interne par leurs rebords externes 30' et 40.

## Revendications

1. Conditionnement résistant à l'humidité, du type comprenant un emballage en forme de plateau réalisé en une matière semi-rigide, par exemple en carton ondulé et comprenant un fond (10) et des parois latérales (14, 16) articulées par des lignes de pliage sur ledit fond et au moins deux entablements horizontaux (24) articulés par des lignes de pliage le long des bords supérieurs d'au moins deux desdites parois latérales et s'étendant vers l'intérieur de l'emballage parallèlement audit fond, caractérisé en ce qu'il comprend en outre un revêtement imperméable interne (28) constitué par un film de matière thermoplastique qui est appliqué par thermoformage contre les faces internes du fond et des parois latérales et qui, sans discontinuité, s'étend contre la face inférieure des entablements (24) et se rabat pour venir s'appliquer contre la face supérieure de ces derniers.

2. Conditionnement selon la revendication 1, caractérisé en ce que le revêtement (28) est en film thermoplastique semi-rigide, qui s'applique contre les parois de l'emballage et des entablements sans y adhérer.

3. Conditionnement selon la revendication 1, caractérisé en ce que le revêtement (28) est en film thermoplastique souple, et est rendu solidaire des parois de l'emballage.

4. Conditionnement selon la revendication 3, caractérisé en ce que le revêtement est solidarisé de l'emballage au moyen de lignes, de points ou d'un brouillard d'enduit adhésif (34) déposés sur les faces internes des parois de l'emballage.

5. Conditionnement selon la revendication 3, caractérisé en ce que le revêtement est solidarisé de l'emballage par le fait que le film utilisé comporte une couche de liant adhésif sur l'une de ses faces.

6. Conditionnement selon la revendication 3, caractérisé en ce que les entablements (24) sont percés de fenêtres (36), les portions de film en regard desdites fenêtres et situées sur les deux faces des entablements se soudant entre elles lors du thermoformage.

7. Conditionnement selon la revendication 1, caractérisé en ce que l'emballage en carton est également protégé par un revêtement (38) en matière thermoplastique ayant la forme d'une coque qui s'applique contre les faces externes du fond et des parois latérales de l'emballage et qui se termine à son bord supérieur par un rebord périphérique (40) parallèle au fond et faisant saillie latéralement vers l'extérieur, la portion périphérique de revêtement interne qui recouvre les faces externes des entablements et les bords supérieurs des autres parois de l'emballage débordant également à l'extérieur de ce dernier en formant un rebord périphérique saillant (30), lesdits rebords de la coque externe et du revêtement interne étant thermoscellés entre eux.

8. Conditionnement selon la revendication 1, caractérisé en ce que le revêtement en film thermoplastique forme au-dessus des entablements et des bords supérieurs des parois un rebord périphérique (30) sur lequel peut être thermoscellé un opercule (32) en matière thermoplastique.

## Claims

1. Moisture-resistant packaging of the type comprising a pack in tray form made of a semi-rigid material, for example corrugated cardboard, and comprising a bottom (10) and side walls (14, 16) which are pivotally connected by folding lines to said bottom and at least two horizontal edge portions (24) pivotally connected by folding lines along the upper edges of at least two of said side walls and extending inwardly of the pack parallel to said bottom, characterised in that it further comprises an internal impermeable covering (28) formed by a film of thermoplastic material which is applied by thermo-forming against the internal faces of the bottom and the side walls and which extends without discontinuity against the lower face of the edge portions (24) and is folded over to be applied against the upper face of the latter.

2. A packaging according to claim 1 characterised in that the covering (28) is of semi-rigid thermoplastic film which is applied against the walls of the pack and the edge portions without adhering thereto.

3. A packaging according to claim 1 characterised in that the covering (28) is of flexible thermoplastic film and is fixed with respect to the walls of the pack.

4. A packaging according to claim 3 characterised in that the covering is secured with respect to the pack by means of lines, dots or a mist of adhesive material (34) deposited on the internal faces of the walls of the pack.

5. A packaging according to claim 3 characterised in that the covering is fixed with respect to the pack by virtue of the film used comprising a layer of adhesive bonding agent on one of its faces.

6. A packaging according to claim 3 characterised in-that the edge portions (24) are apertured with windows (26), the portions of film facing said windows and disposed on the two faces of the edge portions being welded to each other in the thermo-forming operation.

7. A packaging according to claim 1 characterised in that the cardboard pack is also protected by a covering (38) of thermoplastic material in the form of a shell which is applied against the external faces of the bottom and the side walls of the pack and which is terminated at its upper edge by a peripheral rim portion (40) parallel to the bottom and projecting laterally outwardly, the peripheral portion of the internal covering which covers the external faces of the edge portions and the upper edges of the other walls of the pack also projecting outwardly of the latter forming a projecting peripheral rim portion (30), said rim portions of the external shell and the internal covering being heat-sealed together.

8. A packaging according to claim 1 characterised in that the covering of thermoplastic film forms above the edge portions and the upper edges of the walls a peripheral rim portion (30) to which a cover (32) of thermoplastic material can be heat-sealed.

## Patentansprüche

1. Feuchtigkeitsfeste Verpackung der Art einer Verpackung in Form einer aus halbsteifem Material, beispielsweise Wellpappe, hergestellten Grundplatte mit einem Boden (10) und Seitenwänden (14, 16), welche mit dem Boden durch Falzlinien gelenkig verbunden sind, und mit wenigstens zwei horizontalen Deckklappen (24), welche durch längs der Oberkanten von wenigstens zwei Seitenwänden verlaufende Falzlinien mit diesen gelenkig verbunden sind und sich zum Inneren der Verpackung parallel zum Boden erstrecken, dadurch gekennzeichnet, daß sie weiters eine undurchlässige innere, von einer Folie aus thermoplastischem Material gebildete Auskleidung aufweist, welche durch Wärmeformung an den Innenflächen des Bodens und der Seitenwände angebracht wird und welche sich ohne Unterbrechung über die untere Fläche der Deckklappen (24) erstreckt und umgeklappt wird, um an der oberen Fläche der Deckklappen anzuliegen.

2. Verpackung nach Anspruch 1, dadurch gekennzeichnet, daß die Auskleidung (28) von einer halbstarren thermoplastischen Folie gebildet wird, welche an den Wänden der Verpackung und an den Deckklappen anliegt ohne daran anzuhaften.

3. Verpackung nach Anspruch 1, dadurch gekennzeichnet, daß die Auskleidung (28) von einer weichen thermoplastischen Folie gebildet wird und daß sie mit den Wänden der Verpackung verbunden wird.

4. Verpackung nach Anspruch 3, dadurch gekennzeichnet, daß die Auskleidung mit der Verpackung mittels Linien, Punkten oder eines Nebels einer auf den Innenflächen der Wände der Verpackung abgeschiedenen Klebeschicht (34) verbunden wird.

5. Verpackung nach Anspruch 3, dadurch gekennzeichnet, daß die Auskleidung mit der Verpackung durch Verwendung einer auf einer Fläche eine Bindeschicht aufweisenden Folie verbunden wird.

6. Verpackung nach Anspruch 3, dadurch gekennzeichnet, daß die Deckklappen (24) durch Fenster (36) durchbrochen sind, wobei die den Fenstern entsprechenden und an den beiden Flächen der Deckklappen anliegenden Folienabschnitte miteinander während der Wärmeformung verschweißt werden..

7. Verpackung nach Anspruch 1, dadurch gekennzeichnet, daß die Verpackung aus Karton auch durch eine die Form einer Schale aufweisende Verkleidung aus thermoplastischem Material geschützt ist, welche an den Außenflächen des Bodens und der Seitenwände der Verpackung anliegt und am oberen Rand durch eine am Umfang parallel zum Boden verlaufende und seitlich nach außen vorspringende Randleiste (40) begrenzt wird, daß der Umfangsabschnitt der inneren Auskleidung, welcher die Außenflächen der Deckklappen und die oberen Ränder der anderen Wände der Verpackung abdeckt, ebenfalls nach außen der Verpackung unter Ausbildung einer vorspringenden, am Umfang verlaufenden Randleiste (30) endet, und daß die Randleisten der äußeren Schale und der inneren Auskleidung miteinander thermoversiegelt sind.

8. Verpackung nach Anspruch 1, dadurch gekennzeichnet, daß die Auskleidung aus thermoplastischer Folie oberhalb der Deckklappen und der oberen Ränder der Wände eine am Umfang verlaufende Randleiste (30) bildet, mit welcher ein Deckel (32) aus thermoplastischem Material thermoversiegelt werden kann.
